# EUROPÄISCHE PATENTANMELDUNG

(11) **EP 4 649 876 A2**
(43) Veröffentlichungstag der Anmeldung: **19.11.2025**
(21) Anmeldenummer: 25173191.5
(22) Anmeldetag: 29.04.2025
(51) Int. Cl.: A47L 11/40

(54) **BODENREINIGUNGSMASCHINE MIT KOPPELBAREM SAUGFUSS**

(30) Priorität: 14.05.2024 DE 102024113490
(71) Anmelder: Hako GmbH, 23843 Bad Oldesloe (DE)
(72) Erfinder: Tabeling, Christian, 23843 Bad Oldesloe (DE)
(74) Vertreter: Bird & Bird LLP - Hamburg

(57) **Zusammenfassung**

Dargestellt und beschrieben ist eine Bodenreinigungsmaschine (1) mit einem Rahmen (3), einem mit dem Rahmen (3) koppelbaren Saugfuß (25), wobei der Saugfuß (25) über eine Kupplungseinheit (37) mit dem Rahmen (3) verbunden werden kann, wobei die Kupplungseinheit (37) aufweist: ein an einem aus dem Saugfuß (25) und dem Rahmen (3) angeordnetes Kupplungselement (39), einen an dem anderen aus dem Saugfuß (25) und dem Rahmen (3) angebrachten Halter (41) mit einer Aussparung (43, 43') zur Aufnahme des Kupplungselements (39), eine an dem Halter (41) um eine erste Schwenkachse (45) schwenkbar angeordnete Kupplungsfalle (47), die zwischen einem geschlossenen Zustand, in dem die Kupplungsfalle (47) so um die erste Schwenkachse (45) verschwenkt ist, dass sie die Aussparung (43, 43') derart verschließt, dass ein Herausziehen des Kupplungselements (39) aus der Aussparung (43, 43') verhindert wird, und einem geöffneten Zustand verschwenkbar ist, in dem die Aussparung (43, 43') freigegeben ist, und einen mit der Kupplungsfalle (47) verbundenen Hebel (49), mit dem die Kupplungsfalle (47) in den geöffneten Zustand verschwenkt werden kann, wobei die Kupplungsfalle (47) an ihrem distalen Ende (51) eine geneigte Fläche (55) aufweist, die derart ausgebildet ist, dass die Kupplungsfalle (47) von der geschlossenen Stellung in die geöffnete Stellung verschwenkt wird, wenn das Kupplungselement (39) an der geneigten Fläche (55) anliegt und in Richtung der Aussparung (43, 43') bewegt wird.

## Beschreibung

Die vorliegende Erfindung betrifft eine Bodenreinigungsmaschine mit einem koppelbaren Saugfuß.

Aus dem Stand der Technik sind Bodenreinigungsmaschinen mit einem Saugfuß bekannt, die über eine zu reinigende Bodenfläche geführt werden können. Dabei ist eine Reinigungseinrichtung vorgesehen, die ein oder mehrere angetriebene Bürstenelemente aufweist, die ausgebildet sind, mit der zu reinigenden Bodenfläche einzugreifen und dabei Schmutz davon zu lösen. Ferner ist eine Auftragseinrichtung vorgesehen, mit der Reinigungsflüssigkeit in den Bereich der Bürstenelemente verbracht wird, sodass das Lösen von Schmutz verbessert wird. Der von der zu reinigenden Bodenfläche gelöste Schmutz kann dabei von einem an der Bodenreinigungsmaschine angeordneten Saugfuß durch einen Unterdruck aufgesaugt und in einen Schmutzflüssigkeitsbehälter gefördert werden. Um eine möglichst große Menge an Schmutzflüssigkeit mit dem Saugfuß aufnehmen zu können, weist der Saugfuß eine größere Breite als die Bodenreinigungsmaschine auf.

In der Regel kann der Saugfuß von bekannten Bodenreinigungsmaschinen über einen Kupplungsmechanismus mit der Bodenreinigungsmaschine gekoppelt und von dieser entkoppelt werden. Ein Entkoppeln des Saugfußes ist insbesondere notwendig, wenn die Bodenreinigungsmaschine transportiert oder durch verengte Bereiche, wie beispielsweise Türrahmen oder schmale Gänge, geführt werden soll. Insbesondere beim Transport der Bodenreinigungsmaschine, muss sichergestellt werden, dass die Bodenreinigungsmaschine durch verengte Bereiche hindurchgeführt werden kann, ohne dass die Gefahr besteht, dass der Saugfuß beschädigt wird. Des Weiteren ist ein Entkoppeln des Saugfußes insbesondere zu Wartungszwecken erforderlich, beispielsweise dann, wenn der Saugfuß oder Teile des Saugfußes ersetzt oder gereinigt werden sollen.

Bei derartigen Bodenreinigungsmaschinen hat es sich als problematisch erwiesen, den Saugfuß zuverlässig und einfach mit der Bodenreinigungsmaschine zu koppeln bzw. zu entkoppeln. Bei bekannten Kupplungsmechanismen wird der Saugfuß über Stifte, Schrauben oder Hebel mit der Bodenreinigungsmaschine verbunden, sodass ein Nutzer die Stifte, Schrauben oder Hebel fixieren muss, wenn der Saugfuß mit der Bodenreinigungsmaschine gekoppelt werden soll. Außerdem ist bei diesen Kupplungsmechanismen notwendig, dass ein Nutzer sich bückt, um den Saugfuß zu koppeln, da für bekannte Kupplungsmechanismen aufgrund ihrer Komplexität mehrere Handgriffe erforderlich sind. Daraus resultiert ebenfalls ein nicht unwesentlicher Zeitaufwand für die Kopplung des Saugfußes mit der Bodenreinigungsmaschine.

Ausgehend vom Stand der Technik ist daher die Aufgabe der vorliegenden Erfindung, eine Bodenreinigungsmaschine der eingangs genannten Art bereitzustellen, bei der der Saugfuß auf besonders einfache und zeiteffiziente Weise mit der Bodenreinigungsmaschine gekoppelt und von dieser gelöst werden kann.

Gemäß einem ersten Aspekt der Erfindung wird die genannte Aufgabe durch eine Bodenreinigungsmaschine mit den Merkmalen des Patentanspruchs 1 gelöst. Die Bodenreinigungsmaschine weist einen Rahmen und ein an dem Rahmen angeordnetes Fahrwerk zum Bewegen der Bodenreinigungsmaschine über eine zu reinigende Bodenfläche auf. Weiter weist die Bodenreinigungsmaschine eine Reinigungselementanordnung mit wenigstens einem, vorzugsweise angetriebenen, Reinigungselement auf. Das Reinigungselement ist ausgebildet, mit der zu reinigenden Bodenfläche einzugreifen. Die Bodenreinigungsmaschine weist einen mit dem Rahmen koppelbaren Saugfuß auf, wobei der Saugfuß über eine Kupplungseinheit mit dem Rahmen verbunden werden kann. Die Kupplungseinheit weist ein an einem aus dem Saugfuß und dem Rahmen angeordnetes Kupplungselement und einen an dem anderen aus dem Saugfuß und dem Rahmen angebrachten Halter mit einer Aussparung mit einem offenen Ende zur Aufnahme des Kupplungselements auf. Die Kupplungseinheit weist ein an dem Halter um eine erste Schwenkachse schwenkbar angeordnete Kupplungsfalle auf, die zwischen einem geschlossenen Zustand, in dem die Kupplungsfalle so um die erste Schwenkachse verschwenkt ist, dass sie die Aussparung derart verschließt, dass ein Herausziehen des Kupplungselements aus der Aussparung verhindert wird, und einem geöffneten Zustand verschwenkbar ist, in dem die Kupplungsfalle so um die erste Schwenkachse verschwenkt ist, dass die Aussparung freigegeben ist und das Kupplungselement aus der Aussparung herausbewegt werden kann. Die Kupplungseinheit weist einen mit der Kupplungsfalle verbundenen Hebel auf, mit dem die Kupplungsfalle in den geöffneten Zustand verschwenkt werden kann. Die Kupplungsfalle weist an ihrem distalen, von der ersten Schwenkachse entfernten, Ende eine erste von der Aussparung wegweisende geneigte Fläche auf, die derart ausgebildet ist, dass die Kupplungsfalle von der geschlossenen Stellung in die geöffnete Stellung verschwenkt wird, wenn das Kupplungselement an der geneigten Fläche anliegt und in Richtung der Aussparung bewegt wird.

Die Bodenreinigungsmaschine weist eine Reinigungselementanordnung mit wenigstens einem, vorzugsweise angetriebenen, Reinigungselement auf. Das Reinigungselement ist ausgebildet, mit der zu reinigenden Bodenfläche einzugreifen. Beispielsweise kann es sich bei dem Reinigungselement um eine drehend angetriebene Bürste handeln, wobei die Eingriffselemente dann Borsten sind, deren freie Enden mit der zu reinigenden Bodenfläche eingreifen. Es ist aber genauso denkbar, dass es sich bei dem Reinigungselement um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt. Die vorliegende Erfindung ist aber nicht auf diese beiden Beispiele beschränkt, sondern es können auch beliebige andere Formen von Reinigungselementen verwendet werden.

Die Bodenreinigungsmaschine weist einen mit dem Rahmen koppelbaren Saugfuß auf, wobei der Saugfuß über eine Kupplungseinheit mit dem Rahmen verbunden werden kann. Unter einem Rahmen wird derjenige feststehende Teil der Bodenreinigungsmaschine verstanden, der mit dem Fahrwerk verbunden ist. Der Rahmen kann aus einer Stahl- oder Aluminiumkonstruktion oder aus einem Verbundwerkstoff hergestellt sein. An dem Rahmen können weitere Bauteile, insbesondere ein Gehäuse, Verkleidungen, Quer- und Längsstreben und elektronische Bauteile, angebracht sein.

In einer bevorzugten Ausführungsform weist der Saugfuß eine Basis auf, von der sich eine vordere und eine hintere Dichtlippe nach unten wegerstrecken, die im Wesentlichen parallel zueinander und im Saugbetrieb, wenn der Saugfuß über die zu reinigende Bodenfläche bewegt wird, im Wesentlichen senkrecht dazu verlaufen, sodass dann zwischen den Dichtlippen und unterhalb der Basis ein Absaugraum gebildet wird. Die Basis weist einen Anschluss auf, über den der Absaugraum, mit dem mit Unterdruck beaufschlagten Schmutzwassertank der Maschine verbunden werden kann, sodass auf der zu reinigenden Bodenfläche befindliches Schmutzwasser abgesaugt werden kann.

Die Kupplungseinheit weist ein an einem aus dem Saugfuß und dem Rahmen angeordnetes Kupplungselement und einen an dem anderen aus dem Saugfuß und dem Rahmen angebrachten Halter mit einer Aussparung mit einem offenen Ende zur Aufnahme des Kupplungselements auf. Das Kupplungselement und der Halter können jeweils integral mit dem Saugfuß oder dem Rahmen oder als separates Bauteil ausgeführt sein, das über Befestigungsmittel mit dem Saugfuß oder dem Rahmen verbunden wird. Vorzugsweise sind das Kupplungselement und der Halter aus demselben Material gebildet, wie der Rahmen der Bodenreinigungsmaschine. Die Aussparung mit dem offenen Ende ist so dimensioniert, dass das Kupplungselement in der Aussparung aufgenommen werden kann. Das Kupplungselement und die Aussparung können einen bogen- oder kreisförmigen Querschnitt aufweisen, sodass das Kupplungselement vollflächig in der Aussparung aufgenommen werden kann. Diese Geometrie sorgt für eine gleichmäßige Verteilung der Belastung und erhöht so die mechanische Stabilität der Kupplungseinheit. Durch die vollflächige Aufnahme des Kupplungselements in der Aussparung kann eine sichere und stabile Verbindung erreicht werden, die eine gleichmäßige Lastverteilung und einen reduzierten Verschleiß am Kupplungselement und der Aussparung ermöglicht. Dadurch kann die Lebensdauer der Kupplungseinheit verlängert werden.

Die Kupplungseinheit weist ein an dem Halter um eine erste Schwenkachse schwenkbar angeordnete Kupplungsfalle auf, die zwischen einem geschlossenen Zustand, in dem die Kupplungsfalle so um die erste Schwenkachse verschwenkt ist, dass sie die Aussparung derart verschließt, dass ein Herausziehen des Kupplungselements aus der Aussparung verhindert wird, und einem geöffneten Zustand verschwenkbar ist, in dem die Kupplungsfalle so um die erste Schwenkachse verschwenkt ist, dass die Aussparung freigegeben ist und das Kupplungselement aus der Aussparung herausbewegt werden kann. Unter einer Kupplungsfalle wird ein mechanisches Sicherungselement verstanden, das durch Verschwenken um die erste Schwenkachse das Kupplungselement entweder in der Aussparung verriegelt oder aus der Aussparung freigibt. Die Kupplungsfalle kann aus demselben Material gebildet sein, wie der Halter der Kupplungseinheit. Alternativ kann die Kupplungsfalle aus einem weniger robusten und leichteren Material geformt sein, was zu einem einfacheren Verschwenken der Kupplungsfalle um die erste Schwenkachse führen kann.

Die erste Schwenkachse ist vorzugsweise parallel zur Bodenfläche und senkrecht zu einer Vorwärtsrichtung, in der die Bodenreinigungsmaschine über die Bodenfläche geführt werden kann, angeordnet. Durch diese Anordnung der ersten Schwenkachse wird ein gleichmäßiges und lineares Schwenken der Kupplungsfalle in der Vorwärtsrichtung ermöglicht.

Im geschlossenen Zustand blockiert die Kupplungsfalle das Herausziehen des Kupplungselements aus der Aussparung, indem sie die Öffnung vollständig verschließt. Demnach kann der Saugfuß dann fest mit der Bodenreinigungsmaschine gekoppelt werden, wenn das Kupplungselement in der Aussparung aufgenommen und die Kupplungsfalle im geschlossenen Zustand ist. Im geöffneten Zustand wird die Kupplungsfalle aus dem Weg bzw. der Aussparung geschwenkt, sodass das Kupplungselement aus der Aussparung herausgeführt werden kann. Demnach kann der Saugfuß dann von der Bodenreinigungsmaschine entkoppelt werden, wenn die Kupplungsfalle im geöffneten Zustand ist und das Kupplungselement aus der Aussparung geführt werden kann. Ein solcher Kupplungsmechanismus hat den Vorteil einer zuverlässigen Sicherung des Kupplungselements in der Aussparung, um ein versehentliches Lösen zu verhindern. Zudem ermöglicht der schwenkbare Mechanismus der Kupplungsfalle ein schnelles und einfaches Öffnen und Schließen, was zu einer einfachen Bedienbarkeit des Kupplungsmechanismus beim Koppeln und Entkoppeln des Saugfußes mit der Bodenreinigungsmaschine beiträgt.

Die Kupplungseinheit weist einen mit der Kupplungsfalle verbundenen Hebel auf, mit dem die Kupplungsfalle in den geöffneten Zustand verschwenkt werden kann. Der Hebel kann integral mit der Kupplungsfalle geformt oder als separates Bauteil ausgeführt sein, das über Befestigungsmittel mit der Kupplungsfalle verbunden wird. Dabei kann der Hebel aus demselben Material gebildet sein, wie die Kupplungsfalle. Alternativ kann der Hebel zumindest abschnittsweise aus einem Material gebildet sein, das eine erhöhte Griffigkeit und einen erhöhten Bedienkomfort bietet. Über den Hebel lässt sich die Kupplungsfalle um die erste Schwenkachse zwischen dem geschlossenen Zustand und dem geöffneten Zustand verschwenken. Der Hebel kann so dimensioniert sein, dass für einen Nutzer einfach zugänglich und bedienbar ist. Dazu kann der Hebel Vorsprünge oder Einkerbungen aufweisen, um den Bedienkomfort zu erhöhen.

Die Kupplungsfalle weist an ihrem distalen, von der ersten Schwenkachse entfernten, Ende eine erste von der Aussparung wegweisende geneigte Fläche auf, die derart ausgebildet ist, dass die Kupplungsfalle von der geschlossenen Stellung in die geöffnete Stellung verschwenkt wird, wenn das Kupplungselement an der geneigten Fläche anliegt und in Richtung der Aussparung bewegt wird. Das distale Ende ist das der ersten Schwenkachse gegenüberliegende Ende, das die Aussparung im geschlossenen Zustand verschließt. Dabei ist die der Aussparung wegweisende Fläche am distalen Ende eine geneigte Fläche. Darunter wird verstanden, dass die geneigte Fläche in einem Winkel, vorzugsweise weniger als 90°, zur Bewegungsrichtung des Kupplungselements steht, wenn das Kupplungselement in die Aussparung geführt wird. Durch das Anlegen des Kupplungselements an die geneigte Fläche und das Bewegen des Kupplungselements in Richtung der Aussparung, kann eine Kraft oder ein Drehmoment erzeugt werden, das die Kupplungsfalle in den geöffneten Zustand drängt. Die Kraft bewirkt, dass die Kupplungsfalle in den geöffneten Zustand schwenkt, sodass die Aussparung freigegeben wird und das Kupplungselement in die Aussparung geführt werden kann. Dieser Kupplungsmechanismus kann für eine effiziente und sichere Handhabung der Kupplungseinheit sorgen, da durch geneigte Fläche ein automatisches Öffnen der Aussparung durch verschwenken der Kupplungsfalle unter Lastbedingungen ermöglicht wird.

Zusammenfassend kann also festgestellt werden, dass eine Bodenreinigungsmaschine bereitgestellt wird, bei der der Saugfuß auf besonders einfach und zeiteffiziente Weise mit der Bodenreinigungsmaschine gekoppelt und von dieser gelöst werden kann.

In einer Ausführungsform erstreckt sich der Hebel von der Kupplungsfalle in einer Richtung weg, die von dem distalen Ende wegweist. Der Hebel erstreckt sich so weit weg von der Kupplungsfalle in die Richtung, die vom distalen Ende wegweist, dass die erste Schwenkachse zwischen dem Hebel und dem distalen Ende der Kupplungsfalle liegt. Dadurch kann die erste Schwenkachse als Drehpunkt dienen und der Hebel kann ein Drehmoment erzeugen, mit dem die Kupplungsfalle aus der geschlossenen in die geöffnete Stellung verschwenkt werden kann. Dabei kann die Länge des Hebels so dimensioniert sein, dass ein entsprechend großes Drehmoment um die erste Schwenkachse erzeugt wird, dass die Kupplungsfalle besonders einfach und mit geringem Kraftaufwand verschwenkt werden kann. Dadurch wird ein besonders hoher Bedienkomfort erreicht, bei dem die Kupplungsfalle auf besonders einfach Weise und mit geringem Kraftaufwand verschwenkt werden kann.

In einer Ausführungsform weist der Halter zwei, vorzugsweise parallel und, beabstandet zueinander verlaufende Arme auf, wobei die Aussparung durch zwei sich, vorzugsweise parallel, in den Armen erstreckende, an einem Ende offene Schlitze gebildet ist, wobei die Kupplungsfalle zwischen den Armen angeordnet ist und wobei das Kupplungselement als Bolzen ausgebildet ist, der ausgestaltet ist, in beide Schlitze aufgenommen zu werden und sich dazwischen zu erstrecken. Die Kupplungsfalle ist zwischen den Armen angeordnet, und das Kupplungselement ist als Bolzen ausgebildet, der ausgestaltet ist, in beide Schlitze aufgenommen zu werden und sich dazwischen zu erstrecken. Diese Anordnung ermöglicht eine präzise und sichere Führung des Kupplungselements, da die Schlitze genau auf die Abmessungen des Bolzens abgestimmt sind. Alternativ kann der Bolzen mehrteilig ausgeführt sein, beispielsweise durch zwei Teilbolzen, wobei jeder Teilbolzen in einem Schlitz eines Armes aufgenommen wird. Durch die beiden Arme wird erreicht, dass das Kupplungselement an mindestens zwei Punkten gehalten wird, was zu einer stabilen Halterung des Saugfußes führt und das Risiko eines Verkippens des Saugfußes verringert. Durch das Einfügen des Bolzens in die Schlitze wird er sicher und stabil gehalten, was das Risiko eines Verrutschen oder Herausfallen während des Betriebs verringert. Die parallele Ausrichtung der Schlitze ermöglicht eine gleichmäßig Verteilung der aufgenommenen Kräfte sowie einen besonders einfachen Aufbau, was zu einer erhöhten Gesamtstabilität der Kupplungseinheit führt. Diese ermöglicht eine robuste und dauerhafte Kopplung des Saugfußes, was besonders für Anwendungen mit hoher mechanischer Belastung des Saugfußes vorteilhaft ist.

In einer Ausführungsform verlaufen die die Aussparungen bildenden Schlitze entlang einer ersten Längsachse, wobei die erste Längsachse senkrecht zur Bodenfläche angeordnet ist und die offenen Enden der Schlitze in Richtung der Bodenfläche weisen. Die Schlitze können demnach vertikal zur Bodenfläche angeordnet sein. Diese vertikale Anordnung kann das Koppeln und Entkoppeln des Saugfußes erleichtern. Für den Kopplungsvorgang kann der Saugfuß unterhalb des Halters positioniert und dann nach oben in die Schlitze eingeführt werden, wobei das Kupplungselement durch die Kupplungsfalle in den Schlitzen gehalten wird. Beim Entkoppeln kann das Kupplungselement durch Schwenken der Kupplungsfalle in den offenen Zustand und unter Einwirkung der Schwerkraft selbsttätig aus der Aussparung herausgleiten. Zum einen bietet diese Anordnung eine erhöhte Benutzerfreundlichkeit durch die Nutzung der Schwerkraft. Zum anderen kann dadurch eine Zeitersparnis und eine reduzierte Fehleranfälligkeit beim Entkoppeln des Saugfußes erreicht werden.

In einer Ausführungsform verlaufen die die Aussparungen bildenden Schlitze entlang einer Längsachse, wobei die Längsachse in einem Winkel zur Bodenfläche angeordnet ist, wobei der Winkel in einem Bereich von 90° - 0° liegt, vorzugsweise in einem Bereich von 80° - 10°, weiter vorzugsweise in einem Bereich von 70° - 20° liegt. Durch den Winkel kann ein einfaches Entkoppeln erreicht werden, da das Kupplungselement unter Einwirkung der Schwerkraft selbsttätig aus der Aussparung herausgleiten kann, wenn die Kupplungsfalle das Kupplungselement freigibt. Durch den Winkel kann ebenfalls ein einfaches Koppeln erreicht werden, da die Aussparungen durch ihre Ausrichtung für einen Nutzer leichter zugänglich gemacht werden können.

Bevorzugt beträgt der Winkel der ersten Längsachse 90° zur Bodenfläche. Dadurch wird erreicht, dass der Saugfuß in einer Richtung parallel zur Bodenfläche gekoppelt und entkoppelt werden kann. Dies hat den Vorteil, dass die Aussparungen für einen Nutzer leichter zugänglich sind, sodass zumindest das Koppeln des Saugfußes erleichtert werden kann.

In einer Ausführungsform ist der Bolzen an einem ersten und einem zweiten Haltearm angebracht und erstreckt sich dazwischen, wobei an den Haltearmen Einführschrägen ausgebildet sind, die ausgestaltet sind, beim Anordnen des Bolzens gegenüber den offenen Enden der Schlitze den Saugfuß gegenüber den Armen zu zentrieren. Die Einführschrägen können als schräge oder geneigte Führungsflächen verstanden werden, die mit den Armen des Halters in Kontakt treten und die Haltearme so entlang der Führungsflächen führen können, dass der Saugfuß sich gegenüber den Armen zentriert. Die Einführschrägen können als zueinander geneigte, konvergierende Flächen verstanden werden. Die Einführschrägen können aufeinander zulaufen. Durch diese Anordnung wird eine Zentrierung des Saugfußes gegenüber den Armen erreicht, sodass der Saugfuß auch dann mit der Bodenreinigungsmaschine gekoppelt werden kann, wenn das Kupplungselement nicht vollständig zentriert zwischen den Armen angeordnet ist. Dadurch kann eine besonders einfache Kopplung mit erhöhtem Bedienkomfort erreicht werden.

In einer Ausführungsform erstreckt sich der Halter von einem ersten Ende zu einem zweiten Ende, wobei der Halter an dem ersten Ende schwenkbar um eine zweite Schwenkachse mit dem Rahmen verbunden ist, und wobei die Kupplungsfalle an dem zweiten Ende angeordnet ist. Dadurch, dass der Halter schwenkbar an dem Rahmen angeordnet ist, wird erreicht, dass ein Nutzer zum Koppeln des Saugfußes diesen nicht anheben muss. Vielmehr kann der Nutzer den Saugfuß so unterhalb des Halters positionieren, dass das Kupplungselement durch ein Schwenken des Halters um die zweite Schwenkachse in die Aussparung geführt wird. Dadurch kann eine besonders einfache Kopplung des Saugfußes mit reduziertem Kraftaufwand erreicht werden.

Bevorzugt ist die zweite Schwenkachse parallel zur ersten Schwenkachse angeordnet. Dadurch kann eine parallele und synchrone Bewegung des Halters und der Kupplungsfalle erreicht werden. Dies hat den Vorteil, dass eine möglichst einfaches und zuverlässiges Koppeln und Entkoppeln des Saugfußes mit der Bodenreinigungsmaschine ermöglicht werden kann.

In einer Ausführungsform weist der Halter ein an dem zweiten Ende angeordnetes Betätigungselement auf. Das Betätigungselement kann derart ausgestaltet sein, dass ein Nutzer das Betätigungselement mit einem Fuß betätigen kann. Beispielsweise kann das Betätigungselement dazu ein Pedal aufweisen. Das Betätigungselement kann aus einem Material bestehen, das einen höheren Reibungskoeffizienten als das Material des Halters hat, wodurch das Bestätigungselement eine höhere Griffigkeit oder Haftung aufweist.

In einer Ausführungsform weitet die Aussparung sich zum offenen Ende hin auf. Unter einer Aufweitung der Aussparung wird verstanden, dass die Aussparung sich von ihrem offenen Ende zu einem dem offenen Ende genüberliegenden Ende verjüngt. Demnach weitet sich der Querschnitt der Aussparung in Richtung des offenen Endes auf. Die Aussparung ist vorzugsweise kegel- oder trichterförmig ausgestaltet. Dadurch wird ein besonders einfaches Einführen des Kupplungselements in die Aussparung erreicht, da das Kupplungselement aufgrund des aufgeweiteten offenen Endes in die Aussparung eingefädelt werden kann.

In einer Ausführungsform weist der Halter einen Anschlag auf, der ausgestaltet ist, eine Relativbewegung des Saugfußes hin zu einem Vorderende der Bodenreinigungsmaschine derart zu begrenzen, dass bei Anlage eines Abschnitts des Saugfußes an dem Anschlag das Kupplungselement zu dem offenen Ende der Aussparung ausgerichtet ist. Der Anschlag dient dazu eine Kopplungsposition des Saugfußes zu definieren, wenn der Saugfuß von der Bodenreinigungsmaschine entkoppelt ist. Dabei kann der Saugfuß auf der Bodenfläche platziert werden und über die Bodenfläche geführt werden, bis der Abschnitt des Saugfußes an dem Anschlag anliegt. Wenn der Abschnitt des Saugfußes an dem Anschlag anliegt, kann der Halter um die zweite Schwenkachse in Richtung der Bodenfläche verschwenkt werden, um den Saugfuß zu koppeln. Alternativ kann der Saugfuß angehoben werden, bis das Kupplungselement durch die Kupplungsfalle in der Aussparung gehalten wird. Dadurch wird eine besonders einfache und benutzerfreundliche Kopplung des Saugfußes mit der Bodenreinigungsmaschine erreicht.

In einer Ausführungsform weist die Kupplungseinheit ein Vorspannelement auf, das die Kupplungsfalle hin zu dem geschlossenen Zustand vorspannt. Das Vorspannelement kann ein Federelement aufweisen, das eine Federkraft auf die Kupplungsfalle in Richtung hin zu dem geschlossenen Zustand ausübt. Durch die Vorspannung der Kupplungsfalle hin zu dem geschlossenen Zustand wird erreicht, dass die Kupplungsfalle dann, wenn sie nicht vom Kupplungselement oder dem Hebel verschwenkt wird, in dem geschlossenen Zustand gehalten wird. Außerdem wird dadurch erreicht, dass die Kupplungsfalle selbstständig aufgrund des Vorspannelements in den geschlossenen Zustand schwenkt. Dadurch wird beim Koppeln des Saugfußes ein selbsttätiges Schließen erreicht, wodurch ein erhöhter Bedienkomfort erreicht werden kann. Alternativ ist es möglich, dass die Kupplungsfalle durch Schwerkraft in den geschlossenen Zustand gedrückt wird.

In einer Ausführungsform weist die Kupplungseinheit eine erste Anlagefläche und der Saugfuß eine zweite Anlagefläche auf, wobei die Anlageflächen ausgestaltet sind, aneinander anzuliegen, wenn das Kupplungselement in der Aussparung aufgenommen ist, sodass der Saugfuß horizontal, im Wesentlichen parallel zu der zu reinigenden Bodenfläche ausgerichtet ist. Die Anlageflächen sind vorzugsweise sich einander korrespondierende Anlageflächen, sodass diese vollflächig aneinander anliegen können. Durch die Anlageflächen wird erreicht, dass der Saugfuß in einer Position parallel zur Bodenfläche verbleibt, auch dann, wenn der Halter so um die zweite Schwenkachse verschwenkt wird, dass der Saugfuß in eine Position verbracht wurde, in der er von der Bodenfläche beabstandet ist. Demnach soll durch die Anlageflächen ein Verkippen des Saugfußes um eine Achse parallel zur Bodenfläche verhindert werden, wenn der Saugfuß sich in einer ausgehobenen Position befindet. Dadurch wird erreicht, dass der Saugfuß in der ausgehobenen Position nicht auf der Bodenfläche schleift, wenn die Bodenreinigungsmaschine über die Bodenfläche geführt wird und der Saugfuß angehoben wurde, wodurch Beschädigungen am Saugfuß vorgebeugt werden können.

Nachfolgend wird die vorliegende Erfindung anhand einer lediglich ein bevorzugtes Ausführungsbeispiel zeigenden Zeichnung erläutert, in der
- Figur 1: eine schematische Ansicht eines ersten Ausführungsbeispiels einer erfindungsgemäßen Bodenreinigungsmaschine zeigt,
- Figur 2: eine schematische Teilansicht der Bodenreinigungsmaschine mit entkoppeltem Saugfuß zeigt,
- Figur 3: eine weitere schematische Teilansicht der Bodenreinigungsmaschine mit entkoppeltem Saugfuß zeigt,
- Figur 4: eine schematische Teilansicht der Bodenreinigungsmaschine mit einem gekoppeltem Saugfuß in der abgesenkten Stellung zeigt,
- Figur 5: eine schematische Teilansicht der Bodenreinigungsmaschine mit einem gekoppeltem Saugfuß in der ausgehobenen Position zeigt,
- Figur 6: eine schematische Teilansicht der Kupplungseinheit des ersten Ausführungsbeispiels aus den Figuren 1 bis 5 zeigt,
- Figur 7: eine schematische Teilansicht eines zweiten Ausführungsbeispiels der Kupplungseinheit zeigt und
- Figur 8: eine schematische Teilansicht eines dritten Ausführungsbeispiels der Kupplungseinheit zeigt.

Figur 1 zeigt eine schematische Ansicht eines ersten Ausführungsbeispiels einer erfindungsgemäßen Bodenreinigungsmaschine 1. Die Bodenreinigungsmaschine 1 weist einen Rahmen 3 und ein an dem Rahmen 3 angeordnetes Fahrwerk 5 zum Bewegen der Bodenreinigungsmaschine 1 über eine zu reinigende Bodenfläche 7 auf. Unter einem Rahmen 3 wird derjenige feststehende Teil der Bodenreinigungsmaschine 1 verstanden, der mit dem Fahrwerk 5 verbunden ist. Der Rahmen 3 kann beispielsweise aus einer Stahl- oder Aluminiumkonstruktion oder aus einem Verbundwerkstoff hergestellt sein.

Weiter weist die Bodenreinigungsmaschine 1 eine Reinigungselementanordnung 9 mit einem Reinigungselement 11 auf, wobei das Reinigungselement 11 ausgebildet ist, mit der zu reinigenden Bodenfläche 7 einzugreifen. Beispielsweise kann es sich bei dem Reinigungselement 11 um eine Bürste handeln, wobei die Eingriffselemente dann Borsten sind, deren freie Enden mit der zu reinigenden Bodenfläche 7 eingreifen. Es ist aber genauso denkbar, dass es sich bei dem Reinigungselement 11 um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche 7 kommt.

Die Bodenreinigungsmaschine 1 weist ein Gehäuse 13 zum Verkleiden der Bodenreinigungsmaschine 1 auf. Das Gehäuse 13 kann einen Frischwassertank zur Aufnahme von Frischwasser und einen Schmutzwassertank zur Aufnahme von Schmutzwasser aufnehmen.

Die Bodenreinigungsmaschine 1 weist eine Führungsgriffanordnung 15 auf, mit der die Bodenreinigungsmaschine 1 geführt werden kann und die, in der Vorwärtsfahrrichtung gesehen, am hinteren Ende der Bodenreinigungsmaschine 1 angeordnet ist. Die Führungsgriffanordnung 15 dient als Halterung, über die der Nutzer die Bodenreinigungsmaschine 1 halten, steuern und lenken kann. Die Platzierung der Führungsgriffanordnung 15 am hinteren Ende trägt zu einer präziseren Lenkung mit geringerem Kraftaufwand bei. Die Führungsgriffanordnung 15 kann ergonomisch geformt sein, was zu einem verbesserten Komfort und verringerter körperlicher Belastung während der Bedienung führt, was besonders bei längerer Nutzung der Bodenreinigungsmaschine 1 von Vorteil ist.

Das Fahrwerk 5 weist eine erste Fahrwerksachse 17 und eine zweite Fahrwerksachse 19 auf, wobei an der ersten Fahrwerksachse 17 eine erste Rollen 21 beabstandet voneinander angebracht sind und an der zweiten Fahrwerksachse 19 und eine zweite Rolleinheit 23 angeordnet ist. Die ersten Rollen 21 und die zweite Rolleinheit 23 sind eingerichtet, über die zu reinigende Bodenfläche 7 zu rollen.

Die Bodenreinigungsmaschine 1 weist einen Saugfuß 25 auf. Der Saugfuß 25 weist im vorliegenden Ausführungsbeispiel, wie in Figur 3 gezeigt, ein erstes Rad 27, ein zweites Rad 29, ein drittes Rad 31 und ein viertes Rad 33 auf, die ausgestaltet sind, über die zu reinigende Bodenfläche 7 zu rollen, und deren Kontaktpunkte mit der zu reinigenden Bodenfläche 7 eine Radebene 35 definieren. Das erste und zweite Rad 27, 29 können auch als Vorderräder bezeichnet werden, die an einem Vorderende des Saugfußes 25 angeordnet sind. Das dritte und vierte Rad 31, 33 können auch als Hinterräder bezeichnet werden, die an einem Hinterende des Saugfußes 25 angeordnet sind. Die Radebene 35 verläuft parallel zu der zu reinigenden Bodenfläche, sodass ein vordefinierter und gleichmäßiger Abstand des Saugfußes 25 zu der zu reinigenden Bodenfläche 7 und ein gleichmäßiges Reinigungsergebnis erreicht werden kann.

In einem alternativen Ausführungsbeispiel weist der Saugfuß 25 drei Räder auf, die ausgestaltet sind, über die zu reinigende Bodenfläche 7 zu rollen, wobei ein erstes und zweites Rad die Vorderräder bilden und ein drittes Rad das Hinterrad bildet.

Die Bodenreinigungsmaschine 1 ist ausgestaltet, in einem Reinigungsbetrieb in einer Vorwärtsrichtung über die zu reinigende Bodenfläche 7 bewegt zu werden, wobei der Saugfuß 25 in Vorwärtsrichtung gesehen an einem hinteren Ende der Bodenreinigungsmaschine 1 angeordnet ist. Der Saugfuß 25 ist ausgestaltet, über die zu reinigende Bodenfläche 7 geführt zu werden und Reinigungsflüssigkeit von der zu reinigenden Bodenfläche 7 aufzunehmen.

Der Saugfuß 25 ist mit dem Rahmen 3 der Bodenreinigungsmaschine 1 koppelbar. Die Kopplung des Saugfußes 25 mit der Bodenreinigungsmaschine 1 wird nachfolgend anhand Figur 2 beschrieben.

Figur 2 zeigt eine schematische Teilansicht der Bodenreinigungsmaschine 1 mit entkoppeltem Saugfuß 25. Der Saugfuß 25 kann über eine Kupplungseinheit 37 mit dem Rahmen 3 verbunden werden. Die Kupplungseinheit 37 weist ein an dem Saugfuß 25 angeordnetes Kupplungselement 39 und einen an dem Rahmen 3 angebrachten Halter 41 mit einer Aussparung 43, 43' mit einem offenen Ende zur Aufnahme des Kupplungselements 39 auf. Das Kupplungselement 39 ist mit dem Saugfuß 25 verbunden und der Halter 41 ist mit dem Rahmen 3 verbunden. Das Kupplungselement 39 und der Halter 41 können grundsätzlich integral mit oder als separate Bauteile zu dem Rahmen 3 und dem Saugfuß 25 ausgeführt sein, die über Befestigungsmittel mit dem Saugfuß 25 oder dem Rahmen 3 verbunden sind.

Die Aussparung 43, 43' mit dem offenen Ende ist so dimensioniert, dass das Kupplungselement 39 in der Aussparung 43, 43' aufgenommen werden kann. Das Kupplungselement 39 und die Aussparung 43, 43' weisen einen bogen- oder kreisbogenförmigen Querschnitt auf, sodass das Kupplungselement 39 großflächig in der Aussparung 43, 43' aufgenommen werden und anliegen kann. Diese Geometrie sorgt für eine gleichmäßige Verteilung der Belastung und erhöht so die mechanische Stabilität der Kupplungseinheit 37. Durch die großflächige Aufnahme des Kupplungselements 39 in der Aussparung 43, 43' kann eine sichere und stabile Verbindung erreicht werden, die eine gleichmäßige Lastverteilung und einen reduzierten Verschleiß am Kupplungselement 39 und der Aussparung 43, 43' ermöglicht. Dadurch kann die Lebensdauer der Kupplungseinheit 37 verlängert werden.

Die Aussparung 43, 43' weitet sich zum offenen Ende hin auf. Unter einer Aufweitung der Aussparung 43, 43' wird verstanden, dass die Aussparung 43, 43' sich von ihrem offenen Ende zu einem dem offenen Ende genüberliegenden Ende verjüngt. Demnach weitet sich der Querschnitt der Aussparung 43, 43' in Richtung des offenen Endes auf. Die Aussparung 43, 43' ist kegel- oder trichterförmig ausgestaltet. Dadurch wird ein besonders einfaches Einführen des Kupplungselements 39 in die Aussparung 43, 43' erreicht, da das Kupplungselement 39 aufgrund des aufgeweiteten offenen Endes in die Aussparung 43, 43' eingefädelt werden kann.

Die Kupplungseinheit 37 weist ein an dem Halter 41 um eine erste Schwenkachse 45 schwenkbar angeordnete Kupplungsfalle 47 auf, die zwischen einem geschlossenen Zustand, in dem die Kupplungsfalle 47 so um die erste Schwenkachse 45 verschwenkt ist, dass sie die Aussparung 43, 43' derart verschließt, dass ein Herausziehen des Kupplungselements 39 aus der Aussparung 43, 43' verhindert wird, und einem geöffneten Zustand verschwenkbar ist, in dem die Kupplungsfalle 47 so um die erste Schwenkachse 45 verschwenkt ist, dass die Aussparung 43, 43' freigegeben ist und das Kupplungselement 39 aus der Aussparung 43, 43' herausbewegt werden kann.

Unter einer Kupplungsfalle 47 wird ein mechanisches Sicherungselement verstanden, das durch Verschwenken um die erste Schwenkachse 45 das Kupplungselement 39 entweder in der Aussparung 43, 43' verriegelt oder aus der Aussparung 43, 43' freigibt. Die Kupplungsfalle 47 kann aus demselben Material gebildet sein, wie der Halter 41 der Kupplungseinheit 37. Alternativ kann die Kupplungsfalle 47 aus einem weniger robusten und leichteren Material geformt sein, was zu einem einfacheren Verschwenken der Kupplungsfalle 47 um die erste Schwenkachse 45 führen kann.

Die erste Schwenkachse 45 ist parallel zur Bodenfläche 7 und senkrecht zu einer Vorwärtsrichtung, in der die Bodenreinigungsmaschine 1 über die Bodenfläche 7 geführt werden kann, angeordnet.

Die Kupplungseinheit 37 weist einen mit der Kupplungsfalle 47 verbundenen Hebel 49 auf, mit dem die Kupplungsfalle 47 in den geöffneten Zustand verschwenkt werden kann. Der Hebel 49 kann integral mit der Kupplungsfalle 47 geformt oder als separates Bauteil ausgeführt sein, das über Befestigungsmittel mit der Kupplungsfalle 47 verbunden ist. Dabei kann der Hebel 49 aus demselben Material gebildet sein, wie die Kupplungsfalle 47. Alternativ kann der Hebel 49 zumindest abschnittsweise aus einem Material gebildet oder damit beschichtet sein, das eine erhöhte Griffigkeit und einen erhöhten Bedienkomfort bietet. Über den Hebel 49 lässt sich die Kupplungsfalle 47 um die erste Schwenkachse 45 zwischen dem geschlossenen Zustand und dem geöffneten Zustand verschwenken. Der Hebel 49 ist so dimensioniert, dass für einen Nutzer einfach zugänglich und bedienbar ist.

Der Hebel 49 erstreckt sich von der Kupplungsfalle 47 in einer Richtung weg, die von einem distalen Ende 51 der Kupplungsfalle 47 wegweist. Der Hebel 49 erstreckt sich so weit weg von der Kupplungsfalle 47 in die Richtung, die vom distalen Ende 51 wegweist, dass die erste Schwenkachse 45 zwischen dem Hebel 49 und dem distalen Ende 51 der Kupplungsfalle 47 liegt. Dadurch kann die erste Schwenkachse 45 als Drehpunkt dienen, und der Hebel 49 kann ein Drehmoment erzeugen, mit dem die Kupplungsfalle 47 aus der geschlossenen in die geöffnete Stellung verschwenkt werden kann. Dabei kann die Länge des Hebels 49 so dimensioniert sein, dass ein entsprechend großes Drehmoment um die erste Schwenkachse 45 erzeugt wird, dass die Kupplungsfalle 47 besonders einfach und mit geringem Kraftaufwand verschwenkt werden kann.

Die Kupplungseinheit 37 weist ein Vorspannelement 53 auf, das die Kupplungsfalle 47 hin zu dem geschlossenen Zustand vorspannt. Das Vorspannelement 53 kann ein Federelement aufweisen, das eine Federkraft auf die Kupplungsfalle 47 in Richtung hin zu dem geschlossenen Zustand ausübt. Durch die Vorspannung der Kupplungsfalle 47 hin zu dem geschlossenen Zustand wird erreicht, dass die Kupplungsfalle 47 dann, wenn sie nicht vom Kupplungselement 39 oder dem Hebel 49 verschwenkt wird, in dem geschlossenen Zustand gehalten wird. Außerdem wird dadurch erreicht, dass die Kupplungsfalle 47 selbstständig aufgrund des Vorspannelements 53 in den geschlossenen Zustand schwenkt. Dadurch wird beim Koppeln des Saugfußes 25 ein selbsttätiges Schließen erreicht, wodurch ein erhöhter Bedienkomfort erreicht werden kann.

Das distale Ende 51 ist das von der ersten Schwenkachse 45 entfernte Ende der Kupplungsfalle 47 (siehe Fig. 4), das die Aussparung 43, 43' im geschlossenen Zustand verschließt. Dabei ist die der Aussparung 43, 43' wegweisende Fläche am distalen Ende 51 eine geneigte Fläche 55. Darunter wird verstanden, dass die geneigte Fläche 55 in einem Winkel von weniger als 90° zur Bewegungsrichtung des Kupplungselements 39 steht, wenn das Kupplungselement 39 in die Aussparung 43, 43' geführt wird. Durch das Anlegen des Kupplungselements 39 an die geneigte Fläche 43 und das Bewegen des Kupplungselements 39 in Richtung der Aussparung 43, 43', kann eine Kraft oder ein Drehmoment erzeugt werden, das die Kupplungsfalle 47 in den geöffneten Zustand drängt. Die Kraft bewirkt, dass die Kupplungsfalle 47 in den geöffneten Zustand schwenkt, sodass die Aussparung 43, 43' freigegeben wird und das Kupplungselement 39 in die Aussparung 43, 43' geführt werden kann. Dieser Kupplungsmechanismus kann für eine effiziente und sichere Handhabung der Kupplungseinheit 37 sorgen, da durch geneigte Fläche 55 ein automatisches Öffnen der Aussparung 43, 43' durch Verschwenken der Kupplungsfalle 47 unter einer Last ermöglicht wird.

Der Halter 41 erstreckt sich zwischen einem ersten Ende 57 und einem zweiten Ende 59, wobei der Halter 41 an dem ersten Ende 57 schwenkbar um eine zweite Schwenkachse 61 mit dem Rahmen 3 verbunden ist, und wobei die Kupplungsfalle 47 an dem zweiten Ende 59 angeordnet ist. Dadurch, dass der Halter 41 schwenkbar an dem Rahmen 3 angeordnet ist, wird erreicht, dass ein Nutzer zum Koppeln des Saugfußes 25 diesen nicht anheben muss.

Vielmehr kann der Nutzer den Saugfuß 25 so unterhalb des Halters 41 positionieren, dass das Kupplungselement 39 durch ein Schwenken des Halters 41 um die zweite Schwenkachse 61 in die Aussparung 43, 43' geführt wird. Dadurch kann eine besonders einfache Kopplung des Saugfußes 25 mit reduziertem Kraftaufwand erreicht werden.

Dabei ist die zweite Schwenkachse 61 parallel zur ersten Schwenkachse 45 angeordnet. Dadurch kann eine parallele und synchrone Bewegung des Halters 41 und der Kupplungsfalle 47 erreicht werden. Dies hat den Vorteil, dass eine möglichst einfaches und zuverlässiges Koppeln und Entkoppeln des Saugfußes 25 mit der Bodenreinigungsmaschine 1 ermöglicht werden kann.

Der Halter 41 weist ein an dem zweiten Ende 59 angeordnetes Betätigungselement 63 auf. Das Betätigungselement 63 kann derart ausgestaltet sein, dass ein Nutzer das Betätigungselement 63 mit einem Fuß betätigen kann. Beispielsweise kann das Betätigungselement 63 dazu ein Pedal 65 aufweisen. Das Betätigungselement 63 kann aus einem Material bestehen, das einen höheren Reibungskoeffizienten als das Material des Halters 41 hat, wodurch das Bestätigungselement 63 eine höhere Griffigkeit oder Haftung aufweist.

Der Halter 41 weist einen Anschlag 67 auf, der ausgestaltet ist, eine Relativbewegung des Saugfußes 25 hin zu einem Vorderende der Bodenreinigungsmaschine 1 zu begrenzen. Die Funktionsweise der Ausrichtung des Saugfußes 25 wird nachfolgend anhand Figur 3 erläutert.

Figur 3 zeigt eine weitere schematische Teilansicht der Bodenreinigungsmaschine 1 mit entkoppeltem Saugfuß 25. Wie bereits erwähnt, weist der Halter 41 den Anschlag 67 auf, der eingerichtet ist eine Relativbewegung des Saugfußes 25 derart zu begrenzen, dass bei Anlage eines Saugfußabschnitts 69 an dem Anschlag 67 das Kupplungselement 39 zu dem offenen Ende der Aussparung 43, 43' ausgerichtet ist. Der Anschlag 67 dient dazu, eine Kopplungsposition des Saugfußes 25 zu definieren, wenn der Saugfuß 25 von der Bodenreinigungsmaschine 1 entkoppelt ist. Dabei kann der Saugfuß 25 auf der Bodenfläche 7 platziert werden und über die Bodenfläche 7 geführt werden, bis der Saugfußabschnitt 69 an dem Anschlag 67 anliegt. Wenn der Saugfußabschnitt 69 an dem Anschlag 67 anliegt, kann der Halter 41 um die zweite Schwenkachse 61 in Richtung der Bodenfläche 7 verschwenkt werden, um den Saugfuß 25 zu koppeln. Dabei kommt die geneigte Fläche 55 am distalen Ende 51 der Kupplungsfalle 47 zur Anlage mit dem Kupplungselement 39, sodass die Kupplungsfalle 47 zunächst entgegen der Wirkung des Vorspannelements 53 aus dem geschlossenen Zustand in den geöffneten Zustand verschwenkt wird und anschließend, wenn das Kupplungselement 39 das distale Ende passiert hat, die Kupplungsfalle 47 wieder zurück in den geschlossenen Zustand schwenkt. Alternativ kann der Saugfuß 25 angehoben werden, bis das Kupplungselement 39 durch die Kupplungsfalle 47 in der Aussparung 43, 43' gehalten wird. Dadurch wird eine besonders einfache und benutzerfreundliche Kopplung des Saugfußes 25 mit der Bodenreinigungsmaschine 1 erreicht.

In dem hier beschriebenen Ausführungsbeispiel weist der Halter 41 zwei vorzugsweise parallel und beabstandet zueinander verlaufende Arme 71, 71' auf, wobei die Aussparung 43, 43' durch zwei sich, vorzugsweise parallel, in den Armen 71, 71' erstreckende, an einem Ende offene Schlitze gebildet ist, wobei die Kupplungsfalle 47 zwischen den Armen 71, 71' angeordnet ist und wobei das Kupplungselement 39 als Bolzen ausgebildet ist, der ausgestaltet ist, in beide Schlitze aufgenommen zu werden und sich dazwischen zu erstrecken. Die Kupplungsfalle 47 ist, wie in Figur 6 gezeigt, zwischen den Armen 71, 71' angeordnet, und das Kupplungselement 39 ist als Bolzen ausgebildet, der ausgestaltet ist, in beide Schlitze aufgenommen zu werden und sich dazwischen zu erstrecken. Diese Anordnung ermöglicht eine präzise und sichere Führung des Kupplungselements 39, da die Schlitze genau auf die Abmessungen des Bolzens abgestimmt sind.

In einem alternativen Ausführungsbeispiel ist der Bolzen mehrteilig ausgeführt, beispielsweise durch zwei Teilbolzen, wobei jeder Teilbolzen in einem Schlitz eines Armes 71, 71' aufgenommen wird.

Durch die beiden Arme 71, 71' wird erreicht, dass das Kupplungselement 39 an mindestens zwei Punkten gehalten wird, was zu einer stabilen Halterung des Saugfußes 25 führt und das Risiko eines Verkippens des Saugfußes 25 verringert. Durch das Einfügen des Bolzens in die Schlitze wird er sicher und stabil gehalten, was das Risiko eines Verrutschens oder Herausgleitens während des Betriebs verringert. Die parallele Ausrichtung der Schlitze ermöglicht eine gleichmäßig Verteilung der aufgenommenen Kräfte sowie einen besonders einfachen Aufbau, was zu einer erhöhten Gesamtstabilität der Kupplungseinheit 37 führt. Diese ermöglicht eine robuste und dauerhafte Kopplung des Saugfußes 25, was besonders für Anwendungen mit hoher mechanischer Belastung des Saugfußes 25 vorteilhaft ist.

Der Bolzen ist an einem ersten und einem zweiten Haltearm 73, 75 angebracht und erstreckt sich dazwischen, wobei an den Haltearmen 73, 75 Einführschrägen 77, 77' ausgebildet sind, die ausgestaltet sind, beim Anordnen des Bolzens gegenüber den offenen Enden der Schlitze den Saugfuß 25 gegenüber den Armen 71, 71' zu zentrieren. Die Einführschrägen 77, 77' können als schräge oder geneigte Führungsflächen verstanden werden, die mit den Armen 71, 71' des Halters 41 in Kontakt treten und die Haltearme 73, 75 so entlang der Führungsflächen führen können, dass der Saugfuß 25 sich gegenüber den Armen 71, 71' zentriert. Die Einführschrägen 77, 77' können als zueinander geneigte, konvergierende Flächen verstanden werden. Die Einführschrägen 77, 77' laufen aufeinander zu. Durch diese Anordnung wird eine Zentrierung des Saugfußes 25 gegenüber den Armen 71, 71' erreicht, sodass der Saugfuß 25 auch dann mit der Bodenreinigungsmaschine 1 gekoppelt werden kann, wenn das Kupplungselement 39 zunächst nicht vollständig zentriert zwischen den Armen 71, 71' angeordnet ist. Dadurch kann eine besonders einfache Kopplung mit erhöhtem Bedienkomfort erreicht werden. Der gekoppelte Zustand des Saugfußes 25 mit dem Halter 41 wird nachfolgend mit Bezug auf Figur 4 beschrieben.

Figur 4 zeigt eine schematische Teilansicht der Bodenreinigungsmaschine 1 mit einem gekoppeltem Saugfuß 25.

Im gekoppelten Zustand ist die Kupplungsfalle 47 im geschlossenen Zustand, in welchem die Kupplungsfalle 47 das Herausziehen des Kupplungselements 39 aus der Aussparung 43, 43' blockiert, indem sie die Öffnung vollständig verschließt. Demnach ist der Saugfuß 25 dann fest mit der Bodenreinigungsmaschine 1 gekoppelt, wenn das Kupplungselement 39 in der Aussparung 43, 43' aufgenommen und die Kupplungsfalle 47 im geschlossenen Zustand ist. Im geöffneten Zustand wird die Kupplungsfalle 47 aus dem Weg bzw. der Aussparung 43, 43' geschwenkt, sodass das Kupplungselement 39 aus der Aussparung 43, 43' herausgeführt werden kann. Demnach kann der Saugfuß 25 dann von der Bodenreinigungsmaschine 1 entkoppelt werden, wenn die Kupplungsfalle 47 im geöffneten Zustand ist und das Kupplungselement 39 so aus der Aussparung 43, 43' geführt werden kann.

Ein solcher Kupplungsmechanismus 37 hat den Vorteil einer zuverlässigen Sicherung des Kupplungselements 39 in der Aussparung 43, 43', um ein versehentliches Lösen zu verhindern. Zudem ermöglicht der Schwenkmechanismus der Kupplungsfalle 47 ein schnelles und einfaches Öffnen und Schließen, was zu einer einfachen Bedienbarkeit des Kupplungsmechanismus 37 beim Koppeln und Entkoppeln des Saugfußes 25 mit der Bodenreinigungsmaschine 1 beiträgt.

Der Saugfuß 25 weist eine Basis 79 auf, von der sich eine vordere Dichtlippe 81 und eine hintere Dichtlippe 83 nach unten wegerstrecken, die im Wesentlichen parallel zueinander und im Saugbetrieb, wenn der Saugfuß 25 über die zu reinigende Bodenfläche 7 bewegt wird, im Wesentlichen senkrecht dazu verlaufen, sodass dann zwischen den Dichtlippen 81, 83 und unterhalb der Basis 79 ein Absaugraum 85 gebildet wird. Die Basis 79 weist einen Anschluss 83 auf, über den der Absaugraum 85, mit dem mit Unterdruck beaufschlagten Schmutzwassertank der Bodenreinigungsmaschine 1 verbunden werden kann, sodass auf der zu reinigenden Bodenfläche 7 befindliches Schmutzwasser abgesaugt werden kann. Wie bereits erwähnt, kann der Saugfuß 25 in eine ausgehobene Position verbracht werden, die nachfolgend anhand Figur 5 erläutert wird.

Figur 5 zeigt eine schematische Teilansicht der Bodenreinigungsmaschine 1 mit einem gekoppeltem Saugfuß 25 in der ausgehobenen Position. In der ausgehobenen Position ist der Saugfuß 25 mit der Bodenreinigungsmaschine 1 gekoppelt und die Radebene 35 ist von der Bodenfläche 7 beabstandet. Um ein Verkippen des Saugfußes 25 in der ausgehobenen Position zu verhindern, weist die Kupplungseinheit 37 eine erste Anlagefläche 89 und der Saugfuß 25 eine zweite Anlagefläche 91 auf, wobei die Anlageflächen 89, 91 ausgestaltet sind, aneinander anzuliegen, wenn das Kupplungselement 39 in der Aussparung 43, 43' aufgenommen ist, sodass der Saugfuß 25 horizontal, im Wesentlichen parallel zu der zu reinigenden Bodenfläche 7 ausgerichtet ist. Die Anlageflächen 89, 91 sind sich einander korrespondierende Anlageflächen 89, 91, sodass diese vollflächig aneinander anliegen können. Durch die Anlageflächen 89, 91 wird erreicht, dass der Saugfuß 25 in einer Position parallel zur Bodenfläche 7 verbleibt, und zwar auch dann, wenn der Halter 41 so um die zweite Schwenkachse 61 verschwenkt wird, dass der Saugfuß 25 in eine Position verbracht wurde, in der er von der Bodenfläche 7 beabstandet ist. Demnach soll durch die Anlageflächen 89, 91 ein Verkippen des Saugfußes 25 um eine Achse parallel zur Bodenfläche 7 verhindert werden, wenn der Saugfuß 25 sich in einer ausgehobenen Position befindet. Dadurch wird erreicht, dass der Saugfuß 25 in der ausgehobenen Position nicht auf der Bodenfläche 7 schleift, wenn die Bodenreinigungsmaschine 1 über die Bodenfläche 7 geführt wird und der Saugfuß 25 angehoben wurde, wodurch Beschädigungen am Saugfuß vorgebeugt werden kann.

Nachfolgend wird der Aufbau der Kupplungseinheit 37 anhand Figur 6 näher erläutert.

Figur 6 zeigt eine schematische Teilansicht der Kupplungseinheit 37 des ersten Ausführungsbeispiels aus den Figuren 1 bis 5. Wie in Figur 6 gezeigt, können das Betätigungselement 63 und der Hebel 49 eine Markierung 93 aufweisen, die anzeigen kann, in welcher Position sich der Hebel 49 der Kupplungsfalle 47 befindet. Die Markierung 93 fungiert dabei als Stellungsindikator, die eine Stellung des Hebels 49, beispielsweise geschlossen und geöffnet anzeigen soll. Durch die Markierung 93 kann einem Nutzer einerseits angezeigt werden, in welcher Stellung der Hebel 49 sich befindet und anderseits in welche Richtung der Hebel 49 verschwenkt werden muss, um die Kupplungsfalle 47 zu öffnen und den Saugfuß 25 zu entkoppeln.

Die die Aussparungen 43, 43' bildenden Schlitze verlaufen entlang einer ersten Längsachse 95, 95', wobei die erste Längsachse 95, 95' senkrecht zur Bodenfläche 7 angeordnet ist und die offenen Enden der Schlitze in Richtung der Bodenfläche 7 weisen. Die Schlitze können demnach vertikal zur Bodenfläche 7 angeordnet sein. Diese vertikale Anordnung kann das Koppeln und Entkoppeln des Saugfußes 25 erleichtern. Für den Kopplungsvorgang kann der Saugfuß 25, wie in Figur 2 gezeigt, unterhalb des Halters 41 positioniert und dann nach oben in die Schlitze eingeführt werden, wobei das Kupplungselement 39 durch die Kupplungsfalle 47 in den Schlitzen gehalten wird. Beim Entkoppeln kann das Kupplungselement 39 durch Schwenken der Kupplungsfalle 47 in den offenen Zustand und unter Einwirkung der Schwerkraft selbsttätig aus der Aussparung 43, 43' herausgleiten. Zum einen bietet diese Anordnung eine erhöhte Benutzerfreundlichkeit durch die Nutzung der Schwerkraft. Zum anderen kann dadurch eine Zeitersparnis und eine reduzierte Fehleranfälligkeit beim Entkoppeln des Saugfußes 25 erreicht werden. Eine alternative Ausführungsform, in der die Längsachse 95, 95' senkrecht zur Bodenfläche 7 angeordnet sind, ist in Figur 7 gezeigt.

Figur 7 zeigt eine schematische Teilansicht eines zweiten Ausführungsbeispiels der Kupplungseinheit 37. Die die Aussparungen 43, 43' bildenden Schlitze verlaufen entlang einer ersten Längsachse 95, 95', wobei die erste Längsachse 95, 95' senkrecht zur Bodenfläche 7 angeordnet ist und die offenen Enden der Schlitze in einer Richtung entgegengesetzt zur Bodenfläche 7 weisen. Die Schlitze können demnach vertikal zur Bodenfläche 7 angeordnet sein. Diese vertikale Anordnung kann das Koppeln und Entkoppeln des Saugfußes 25 erleichtern. Für den Kopplungsvorgang kann der Saugfuß 25 von oben in den Halter 41 eingeführt und dann nach unten in die Schlitze eingeführt werden, wobei das Kupplungselement 39 durch die Schwerkraft in der Aussparung 43, 43' gehalten wird. Die Kupplungsfalle 47 dient in diesem Ausführungsbeispiel als Sicherung, sodass das Kupplungselement 39 in den Schlitzen gehalten wird und nicht versehentlich aus den Schlitzen gelangen kann. Beim Entkoppeln kann das Kupplungselement 39 nach oben aus den Schlitzen geführt werden, indem der Saugfuß 25 durch einen Nutzer angehoben wird. Zum einen bietet diese Anordnung eine erhöhte Benutzerfreundlichkeit durch die Nutzung der Schwerkraft. Zum anderen kann dadurch eine Zeitersparnis und eine reduzierte Fehleranfälligkeit beim Koppeln des Saugfußes 25 erreicht werden.

Eine weiteres alternatives Ausführungsbeispiel ist in Figur 8 gezeigt.

Figur 8 zeigt eine schematische Teilansicht eines dritten Ausführungsbeispiels der Kupplungseinheit 37. Im dritten Ausführungsbeispiel verlaufen die die Aussparungen 43, 43' bildenden Schlitze entlang der Längsachse 95, 95', wobei die Längsachse 95, 95' in einem Winkel von 90° zur Bodenfläche 7 steht. Dadurch wird erreicht, dass der Saugfuß 25 in einer Richtung parallel zur Bodenfläche 7 gekoppelt und entkoppelt werden kann. Dies hat den Vorteil, dass die Aussparungen 43, 43' für einen Nutzer leichter zugänglich sind, sodass zumindest das Koppeln des Saugfußes 25 erleichtert werden kann.

Zusammenfassend kann also festgestellt werden, dass erfindungsgemäß eine Bodenreinigungsmaschine bereitgestellt wird, bei der der Saugfuß auf besonders einfache und zeiteffiziente Weise mit der Bodenreinigungsmaschine gekoppelt und von dieser gelöst werden kann.

### Bezugszeichenliste:

- 1: Bodenreinigungsmaschine
- 3: Rahmen
- 5: Fahrwerk
- 7: Bodenfläche
- 9: Reinigungselementanordnung
- 11: Reinigungselement
- 13: Gehäuse
- 15: Führungsgriffanordnung
- 17: erste Fahrwerksachse
- 19: zweite Fahrwerksachse
- 21: erste Rolleinheit
- 23: zweite Rolleinheit
- 25: Saugfuß
- 27: erstes Rad
- 29: zweites Rad
- 31: drittes Rad
- 33: viertes Rad
- 35: Radebene
- 37: Kupplungseinheit
- 39: Kupplungselement
- 41: Halter
- 43, 43': Aussparung
- 45: erste Schwenkachse
- 47: Kupplungsfalle
- 49: Hebel
- 51: distales Ende
- 53: Vorspannelement
- 55: geneigte Fläche
- 57: erstes Ende
- 59: zweites Ende
- 61: zweite Schwenkachse
- 63: Betätigungselement
- 65: Pedal
- 67: Anschlag
- 69: Saugfußabschnitt
- 71, 71': Arm
- 73: erster Haltearm
- 75: zweiter Haltearm
- 77, 77': Einführschräge
- 79: Basis
- 81: vordere Dichtlippe
- 83: hintere Dichtlippe
- 85: Absaugraum
- 87: Anschluss
- 89: erste Anlagefläche
- 91: zweite Anlagefläche
- 93: Markierung
- 95, 95': Längsachse

## Patentansprüche

1. Bodenreinigungsmaschine (1) mit
einem Rahmen (3),
einem an dem Rahmen (3) angeordneten Fahrwerk (5) zum Bewegen der Bodenreinigungsmaschine (1) über eine zu reinigende Bodenfläche (7),
einer Reinigungselementanordnung (9) mit wenigstens einem, vorzugsweise angetriebenen, Reinigungselement (11), wobei das Reinigungselement (11) ausgebildet ist, mit der zu reinigenden Bodenfläche (7) einzugreifen,
einem mit dem Rahmen (3) koppelbaren Saugfuß (25), wobei der Saugfuß (25) über eine Kupplungseinheit (37) mit dem Rahmen (3) verbunden werden kann, wobei die Kupplungseinheit (37) aufweist:
ein an einem aus dem Saugfuß (25) und dem Rahmen (3) angeordnetes Kupplungselement (39),
einen an dem anderen aus dem Saugfuß (25) und dem Rahmen (3) angebrachten Halter (41) mit einer Aussparung (43, 43') mit einem offenen Ende zur Aufnahme des Kupplungselements (39),
eine an dem Halter (41) um eine erste Schwenkachse (45) schwenkbar angeordnete Kupplungsfalle (47), die zwischen einem geschlossenen Zustand, in dem die Kupplungsfalle (47) so um die erste Schwenkachse (45) verschwenkt ist, dass sie die Aussparung (43, 43') derart verschließt, dass ein Herausziehen des Kupplungselements (39) aus der Aussparung (43, 43') verhindert wird, und einem geöffneten Zustand verschwenkbar ist, in dem die Kupplungsfalle (47) so um die erste Schwenkachse (45) verschwenkt ist, dass die Aussparung (43, 43') freigegeben ist und das Kupplungselement (39) aus der Aussparung (43, 43') herausbewegt werden kann, und
einen mit der Kupplungsfalle (47) verbundenen Hebel (49), mit dem die Kupplungsfalle (47) in den geöffneten Zustand verschwenkt werden kann,
wobei die Kupplungsfalle (47) an ihrem distalen, von der ersten Schwenkachse (45) entfernten, Ende (51) eine erste von der Aussparung (43, 43') wegweisende geneigte Fläche (55) aufweist, die derart ausgebildet ist, dass die Kupplungsfalle (47) von der geschlossenen Stellung in die geöffnete Stellung verschwenkt wird, wenn das Kupplungselement (39) an der geneigten Fläche (55) anliegt und in Richtung der Aussparung (43, 43') bewegt wird.

2. Bodenreinigungsmaschine (1) nach Anspruch 1, wobei sich der Hebel (49) von der Kupplungsfalle (47) in einer Richtung weg erstreckt, die von dem distalen Ende (51) wegweist.

3. Bodenreinigungsmaschine (1) nach Anspruch 1 oder 2, wobei der Halter (41) zwei, vorzugsweise parallel und, beabstandet zueinander verlaufende Arme (71, 71') aufweist,
wobei die Aussparung (43, 43') durch zwei sich, vorzugsweise parallel, in den Armen (71, 71') erstreckende, an einem Ende offene Schlitze gebildet ist,
wobei die Kupplungsfalle (47) zwischen den Armen (71, 71') angeordnet ist und
wobei das Kupplungselement (39) als Bolzen ausgebildet ist, der ausgestaltet ist, in beide Schlitze aufgenommen zu werden und sich dazwischen zu erstrecken.

4. Bodenreinigungsmaschine (1) nach Anspruch 3, wobei die die Aussparungen (43, 43') bildenden Schlitze entlang einer ersten Längsachse (95, 95') verlaufen, wobei die erste Längsachse (95, 95') senkrecht zur Bodenfläche (7) angeordnet ist und die offenen Enden der Schlitze in Richtung der Bodenfläche (7) weisen.

5. Bodenreinigungsmaschine (1) nach Anspruch 3, wobei die die Aussparungen (43, 43') bildenden Schlitze entlang einer ersten Längsachse (95, 95') verlaufen, wobei die erste Längsachse (95, 95') in einem ersten Winkel zur Bodenfläche (7) angeordnet ist, wobei der erste Winkel in einem Bereich von 90° - 0° liegt, vorzugsweise in einem Bereich von 80° - 10°, weiter vorzugsweise in einem Bereich von 70° - 20° liegt.

6. Bodenreinigungsmaschine (1) nach einem der Ansprüche 2 bis 5, wobei der Bolzen an einem ersten und einem zweiten Haltearm (73, 75) angebracht ist und sich dazwischen erstreckt und
wobei an den Haltearmen (73, 75) Einführschrägen (77, 77') ausgebildet sind, die ausgestaltet sind, beim Anordnen des Bolzens gegenüber den offenen Enden der Schlitze den Saugfuß (25) gegenüber den Armen (71, 71') zu zentrieren.

7. Bodenreinigungsmaschine (1) nach einem der vorhergehenden Ansprüche, wobei der Halter (41) sich von einem ersten Ende (57) zu einem zweiten Ende (59) erstreckt, wobei der Halter (41) an dem ersten Ende (57) schwenkbar um eine zweite Schwenkachse (61) mit dem Rahmen (3) verbunden ist, und wobei die Kupplungsfalle (47) an dem zweiten Ende (59) angeordnet ist.

8. Bodenreinigungsmaschine (1) nach Anspruch 7, wobei der Halter (41) ein an dem zweiten Ende (59) angeordnetes Betätigungselement (63) aufweist.

9. Bodenreinigungsmaschine (1) nach einem der vorhergehenden Ansprüche, wobei die Aussparung (43, 43') sich zum offenen Ende hin aufweitet.

10. Bodenreinigungsmaschine (1) nach einem der vorhergehenden Ansprüche, wobei der Halter (41) einen Anschlag (67) aufweist, der ausgestaltet ist, eine Relativbewegung des Saugfußes (25) hin zu einem Vorderende der Bodenreinigungsmaschine (1) derart zu begrenzen, dass bei Anlage eines Abschnitts des Saugfußes (25) an dem Anschlag (67) das Kupplungselement (39) zu dem offenen Ende der Aussparung (43, 43') ausgerichtet ist.

11. Bodenreinigungsmaschine (1) nach einem der vorhergehenden Ansprüche, wobei die Kupplungseinheit (37) ein Vorspannelement (53) aufweist, das die Kupplungsfalle (47) hin zu dem geschlossenen Zustand vorspannt.

12. Bodenreinigungsmaschine (1) nach einem der vorhergehenden Ansprüche, wobei die Kupplungseinheit (37) eine erste Anlagefläche (89) und der Saugfuß (25) eine zweite Anlagefläche (91) aufweist,
wobei die Anlageflächen (89, 91) ausgestaltet sind, aneinander anzuliegen, wenn das Kupplungselement (39) in der Aussparung (43, 43') aufgenommen ist, sodass der Saugfuß (25) horizontal, im Wesentlichen parallel zu der zu reinigenden Bodenfläche (7) ausgerichtet ist.
